# FASCICULE DE BREVET EUROPEEN

(11) **EP 1 687 804 B1**
(45) Date de publication et mention de la délivrance du brevet: **18.07.2018**
(21) Numéro de dépôt: 04805832.5
(22) Date de dépôt: 16.11.2004
(51) Int. Cl.: G10K 11/34

(54) **TRANSDUCTEUR ULTRASONORE DE CONTACT, A MULTIPLES ELEMENTS EMETTEURS ET MOYENS DE PLAQUAGE DE CES ELEMENTS**
ULTRASCHALL-KONTAKTWANDLER MIT MEHREREN SENDEELEMENTEN UND APPLIKATIONSMITTELN FÜR DIESE ELEMENTE
ULTRASONIC CONTACT TRANSDUCER COMPRISING MULTIPLE EMITTING ELEMENTS AND MEANS FOR PRESSING SAID ELEMENTS

(30) Priorité: 17.11.2003 FR 0350842
(43) Date de publication de la demande: 09.08.2006
(73) Titulaire: Commissariat à l'Énergie Atomique et aux Énergies Alternatives, 75015 Paris (FR); Institut de Radioprotection et de Sûreté Nucléaire, 92140 Clamart (FR)
(72) Inventeur: CASULA, Olivier, F-92140 CLAMART (FR); CATTIAUX, Gérard, F-78117 CHATEAUFORT (FR)
(74) Mandataire: Ahner, Philippe
(86) Numéro de dépôt international: PCT/FR2004/050589
(87) Numéro de publication internationale: WO 2005/050617

(56) Documents cités:
- WO-A-00/33292
- WO-A-94/13411
- DE-A- 10 043 199
- US-A- 4 437 468
- US-A- 5 680 863
- US-A- 5 913 825
- PATENT ABSTRACTS OF JAPAN vol. 2002, no. 02, 2 avril 2002 (2002-04-02) & JP 2001 305115 A (MITSUBISHI HEAVY IND LTD), 31 octobre 2001 (2001-10-31)

## Description

### DOMAINE TECHNIQUE

La présente invention concerne un transducteur ultrasonore de contact, à multiples éléments émetteurs d'ultrasons.

Elle s'applique notamment à la médecine et au contrôle non destructif de pièces mécaniques, en particulier de pièces ayant une forme complexe ou un état de surface irrégulier, par exemple du fait d'un meulage ou d'un ajout local de matière.

### ETAT DE LA TECHNIQUE ANTERIEURE

Lors de l'examen de certaines pièces par des ultrasons, on est amené à placer un transducteur ultrasonore sur un matériau dont la forme (géométrique) superficielle évolue suivant la zone considérée du matériau.

Dans ce cas, le couplage acoustique entre les matériaux et la face avant du transducteur n'est pas optimal et les caractéristiques acoustiques des faisceaux ultrasonores transmis ne sont plus conservées. La qualité des inspections est alors dégradée.

Les techniques classiques ne permettent donc pas de contrôler complètement des pièces dont la géométrie varie.

À titre d'exemple, des variations géométriques telles que des coudes ou des piquages sont fréquentes sur les circuits de tuyauterie. Or, ce sont souvent les parties présentant de fortes variations géométriques qui sont soumises aux plus fortes contraintes mécaniques et nécessitent donc les contrôles les plus fréquents.

Afin d'optimiser le contrôle de telles zones, on a développé un transducteur ultrasonore, capable de s'adapter à des pièces de formes quelconques.

On a d'abord cherché à garantir un couplage optimal entre ce transducteur et la surface d'une pièce. Pour ce faire, on a remplacé un transducteur monolithique par un ensemble de transducteurs élémentaires indépendants, cet ensemble étant capable de se déformer au contact de la surface de la pièce. On a ainsi amélioré le contact du transducteur avec la surface de la pièce à contrôler.

Il convient de noter que les transducteurs élémentaires constituent un réseau (« array ») à éléments multiples dont on doit déterminer les différentes caractéristiques acoustiques

Ensuite, il faut transmettre, dans la pièce contrôlée, des ondes ultrasonores ayant les caractéristiques (angle de réfraction et profondeur de focalisation dans la pièce) requises pour le contrôle. On impose alors des retards d'émission aux éléments du transducteur, par des moyens électroniques appropriés, afin de former le faisceau ultrasonore souhaité.

Puis on somme les signaux électriques fournis par des capteurs ultrasonores dont on munit le transducteur, ces capteurs pouvant être les éléments mentionnés plus haut, que l'on utilise alors en tant que récepteurs élémentaires d'ultrasons.

Pour calculer les retards, qui dépendent de la géométrie et du matériau constitutif de la pièce contrôlée et des caractéristiques recherchées pour le faisceau ultrasonore, et pour reconstruire le signal d'excitation des émetteurs élémentaires, on utilise des logiciels de simulation qui sont intégrés dans les moyens électroniques de commande du transducteur.

Il faut aussi connaître la forme de la surface de la pièce (qui est *a priori* inconnue). Pour ce faire, on munit le transducteur de moyens aptes à fournir des données qui permettent de connaître la géométrie locale de la pièce contrôlée. Ces données sont injectées en temps réel dans les moyens de commande du transducteur et les lois de retard correspondantes sont recalculées. On obtient ainsi un transducteur adaptatif que l'on peut considérer comme « intelligent ».

Un tel transducteur est connu par le document suivant auquel on se reportera :
[1] WO 00/33292 A, « Transducteur ultrasonore de contact, à éléments multiples », correspondant à US 6 424 597 A.

On connaît aussi des transducteurs ultrasonores flexibles par les documents suivants :
[2] US 5 913 825 A, « Ultrasonic probe and ultrasonic survey instrument », correspondant à JP 10 042 395 A
[3] US 5 680 863 A, « Flexible ultrasonic transducers and related systems ».

US 4 437 468 A divulgue un système de balayage à ultrasons, à réseau de transducteurs semi-indépendants.

Cependant, les transducteurs connus par les documents [1] à [3] ne permettent pas de conserver un couplage optimal entre eux et des pièces complexes, surtout lorsque ces transducteurs sont déplacés à la surface de telles pièces.

### EXPOSÉ DE L'INVENTION

La présente invention a pour but de remédier à cet inconvénient.

Pour ce faire, la présente invention propose un transducteur ultrasonore de selon la revendication 1. Des modes de réalisation préférés sont couverts par les revendications dépendantes.

### BRÈVE DESCRIPTION DES DESSINS

La présente invention sera explicitée à la lecture de la description d'exemples de réalisation donnés ci-après, à titre purement indicatif et nullement limitatif, en faisant référence aux dessins annexés sur lesquels :
- la figure 1 est une vue schématique d'un mode de réalisation particulier du transducteur objet de l'invention, utilisant des photo-émetteurs et des photo-détecteurs,
- la figure 2 est une vue schématique et partielle d'un autre mode de réalisation particulier, utilisant des fibres optiques, et
- la figure 3 est une vue en coupe schématique d'un transducteur ultrasonore matriciel conforme à l'invention.

### EXPOSÉ DÉTAILLÉ DE MODES DE RÉALISATION PARTICULIERS

Le transducteur ultrasonore conforme à l'invention, que l'on va décrire en faisant référence à la figure 1, est un transducteur flexible et pourvu d'une instrumentation, qui est adapté au contrôle de pièces compactes, dont la forme est complexe et auxquelles il est difficile d'accéder.

Ce transducteur incorpore des moyens de plaquage et des moyens de mesure de profil (capteur de relief).

Les moyens de plaquage assurent un couplage acoustique permanent des éléments émetteurs du transducteur avec la pièce à inspecter, au cours du balayage de celle-ci, tandis que des capteurs optiques individuels mesurent les positions de pistons à ressorts dont est pourvu le transducteur. Ces mesures permettent de déduire le profil de la pièce pour déterminer des lois de retard adaptées à cette pièce.

Afin de minimiser l'encombrement du transducteur et de le rendre préhensible, on a regroupé les moyens de plaquage et les moyens de mesure de la déformation de l'ensemble des éléments émetteurs au contact de la pièce. Le couplage de ces moyens permet d'intégrer, dans le volume restreint du transducteur, un nombre suffisant de capteurs optiques et des moyens électroniques adaptatifs.

La figure 1 est à comparer à la figure 4 du document [1] auquel on se reportera.

Dans l'exemple de la figure 1, on utilise un transducteur de type barrette linéaire, qui n'encaisse des déformations que dans le plan d'incidence des ultrasons, à savoir le plan (x, z) de la figure 1.

Ce transducteur comprend des éléments émetteurs-récepteurs d'ultrasons 2 formant un ensemble flexible et reliés, pour ce faire, par des moyens élastiques et flexibles 4.

Ces moyens 4, qui assurent la cohésion mécanique des éléments 2 et la flexibilité de l'ensemble de ceux-ci, peuvent par exemple être
- un câble, dans le cas d'un transducteur flexible à deux dimensions, ou
- un substrat en résine polymère, dans le cas d'un transducteur flexible à trois dimensions.

Plus généralement, comme cela est mentionné dans le document [1], on peut utiliser
- une lame de polymère piézoélectrique souple et un réseau d'électrodes juxtaposées, obtenues par dépôt métallique, ou
- un ensemble d'éléments piézoélectriques rigides, coulés dans un substrat souple, inerte vis-à-vis des ultrasons, ou
- un ensemble d'éléments ultrasonores rigides, assemblés mécaniquement de façon à obtenir une structure articulée.

Dans l'exemple de la figure 1, on utilise une barrette, multi-éléments linéaire et déformable, connue, dont les éléments piézoélectriques 2 ont une forme trapézoïdale.

Pour maintenir ces éléments piézoélectriques 2 plaqués contre la pièce à contrôler 6, le transducteur comprend des pistons à ressort 8 et un clinquant métallique 10 qui constitue une lame-ressort. Cette dernière est placée sur l'ensemble des faces arrière des éléments 2, chacun de ceux-ci ayant une face avant, ou face active, qui est en contact avec la surface de la pièce à contrôler 6, l'ensemble des faces actives constituant une surface émettrice déformable.

Le clinquant métallique 10 répartit les forces verticales exercées par les pistons à ressorts et permet aussi aux éléments 2 de s'incliner transversalement sans être bloqués par les pistons 8.

Le transducteur de la figure 1 comprend aussi un boîtier rigide 12 dont la barrette à éléments multiples est rendue solidaire. Ce boîtier 12 comprend un ensemble de trous parallèles 14, dont les axes sont coplanaires et dont le nombre est égal au nombre de pistons à ressorts.

Chaque piston à ressort 8 comprend une partie mobile 16, qui est apte à coulisser dans le trou correspondant, et un ressort 18 qui est traversé par cette partie mobile 16 et compris entre le boîtier 12 et l'extrémité 20 de cette partie mobile, qui est la plus proche des éléments 2.

Cette extrémité 20 est plus large que le reste de la partie mobile, pour retenir le ressort 18. De plus, cette extrémité 20 est arrondie, de préférence hémisphérique, comme on le voit sur la figure 1, pour optimiser la pression exercée sur les faces arrière des éléments 2 par l'intermédiaire du clinquant métallique 10.

Lorsque le transducteur est appliqué contre la pièce à contrôler 6, les ressorts 18 sont comprimés et ont donc tendance à éloigner les extrémités 20 du boîtier 12, de sorte que les éléments 2 sont en permanence maintenus plaqués contre la pièce 4.

Dans chaque trou 14 est placée une douille à billes 22, qui à le même axe que ce trou et dans laquelle coulisse la partie mobile 16 du piston correspondant à ce trou. Cette douille à billes 22 est destinée à améliorer le déplacement de cette partie mobile dans le trou, de diminuer les frottements lors de ce déplacement et de supprimer le jeu entre cette partie mobile et le trou.

Les positions des éléments 2 par rapport à la pièce 6, au cours du déplacement du transducteur, sont déterminées par l'intermédiaire des pistons à ressorts.

Pour ce faire, la partie supérieure du boîtier 12 comporte une plaque (rigide) 24 qui ferme les extrémités supérieures des trous 14 et qui constitue une référence géométrique pour les mesures des positions des éléments 2. Dans chaque trou 14, on fixe à cette plaque 24 une diode électroluminescente 26 et un photodétecteur 28 dans une zone 29 de la plaque, située en regard de l'autre extrémité 30 de la partie mobile 16 du piston correspondant à ce trou.

Cette autre extrémité 30 est perpendiculaire à l'axe X qui est commun au trou 14 et à cette partie mobile 16 et elle est polie ou rendue réflectrice, par exemple polie, pour constituer un miroir. Ce miroir réfléchit une fraction d'un faisceau lumineux émis par la diode électroluminescente 26. La quantité d'énergie lumineuse réfléchie est une fonction décroissante de l'éloignement de la partie mobile par rapport à la diode électroluminescente 26.

Le faisceau lumineux réfléchi par le miroir est capté par le' photo-détecteur 28 qui est placé à côté de la diode 26. Ce photo-détecteur fournit alors un photo-courant qui est fonction de la distance entre l'extrémité 30 de la partie mobile 16 et le photodétecteur (et donc la plaque 24) et, par conséquent, de la position des éléments 2 par rapport à la partie rigide 12 (en connaissant la longueur des parties mobiles 16).

Des moyens électroniques programmables 32 sont prévus pour commander les diodes électroluminescentes 26, pour numériser le photo-courant provenant de chaque photodétecteur 28 et pour convertir ce photo-courant en un déplacement.

Cependant, la courbe des variations du déplacement en fonction du photo-courant n'est pas linéaire de sorte qu'un étalonnage est nécessaire.

Cet étalonnage est réalisé lors d'une étape d'acquisition au cours de laquelle on mesure le photo-courant pour plusieurs positions calibrées de la partie mobile 16 de chaque piston 8, sur toute l'étendue de ce piston c'est-à-dire tout le déplacement possible pour ce dernier.

Après avoir calibré chaque photo-détecteur, on est donc capable de convertir le photo-courant mesuré en un déplacement.

Les positions respectives des photo-détecteurs par rapport aux faces arrière des éléments 2 étant connues, on reconstruit, par des méthodes d'interpolation, le profil décrit par ces faces arrière des éléments. Puis des opérations de projection fournissent les coordonnées de la surface de la pièce 6.

Plus précisément, les moyens 32 sont en outre prévus pour déterminer les positions des faces arrière des éléments 2 par rapport au boîtier rigide 12.

Des moyens de traitement auxiliaire 34 déterminent les positions des faces actives des éléments 2 par rapport au boîtier, en fonction des positions des faces arrière ainsi déterminées (voir document [1]).

Un bras mécanique articulé 36 permet d'obtenir la position et l'orientation du transducteur dans le repère fixe de la pièce à contrôler 6. Des capteurs 38, dont est muni le bras 36, permettent de situer ce transducteur dans l'espace et de mesurer son orientation au cours de son déplacement par rapport à la pièce 6, comme cela est indiqué dans le document [1] .

Sur la figure 1, on voit aussi des moyens 40 qui, en fonction des positions fournies par les moyens 34 et en fonction de la position et de l'orientation fournies par les capteurs 38, déterminent les positions du transducteur par rapport à la pièce 6.

On voit aussi des moyens de commande et de traitement 42 prévus pour
- engendrer des impulsions d'excitation des éléments 2,
- établir, à partir des positions ainsi déterminées, des lois de retard permettant aux éléments 2 d'engendrer un faisceau ultrasonore focalisé F, dont les caractéristiques sont maîtrisées par rapport à la pièce 2, et
- appliquer ces lois de retard aux impulsions d'excitation.

Les éléments 2 fournissent alors des signaux aux moyens 42 également prévus pour former, à partir de ces signaux, des images relatives à la pièce 6.

Ces images sont affichées sur un écran 44. Comme cela est expliqué dans le document [1], on peut aussi utiliser des capteurs inertiels pour obtenir la position et l'orientation du transducteur.

Les diodes électroluminescentes peuvent être commandées de façon à émettre des faisceaux lumineux continus ou, au contraire, discontinus, en particulier des impulsions lumineuses.

Les moyens 32 peuvent être prévus pour interroger le photodétecteur 28 souhaité en commandant la diode électroluminescente correspondante.

La figure 2 est une vue schématique et partielle d'une variante du transducteur de la figure 1. Dans cette variante, des fibres optiques sont utilisées pour transmettre la lumière vers les deuxièmes extrémités respectives des parties mobiles des pistons et pour transmettre les lumières respectivement réfléchies par ces deuxièmes extrémités.

Dans l'exemple de la figure 2, les moyens 32 commandent une source lumineuse 46 dont la lumière est envoyée aux extrémités de fibres optiques 48, dont le nombre est égal à celui des pistons, par l'intermédiaire d'un coupleur optique 50. Les autres extrémités des fibres 48 débouchent respectivement dans les trous 14, comme on le voit sur la figure 2, pour pouvoir « éclairer » les extrémités réflectrices 30 des parties mobiles 16.

On peut aussi utiliser une source lumineuse par fibre optique.

On voit que chacune desdites autres extrémités des fibres est fixée à la zone 29 de la plaque 24, en regard de l'extrémité 30 correspondante.

On prévoit aussi d'autres fibres optiques 52, dont le nombre est égal à celui des fibres 48 et dont des extrémités, débouchent dans les trous 14, à côté des extrémités des fibres 48, et sont respectivement fixées aux zones 29, en regard des extrémités 30 correspondantes.

Les fibres 52 permettent de récupérer les lumières réfléchies par les extrémités réflectrices 30 des parties mobiles 16 et transmettent respectivement ces lumières à des photodétecteurs 54. Ces derniers engendrent alors des photo-courants qui sont transmis aux moyens 32.

Dans les exemples de l'invention, que l'on vient de décrire, les moyens de mesure de distance, permettant notamment de détecter des déplacements des pistons, sont des moyens optiques, permettant donc une détection optique de ces déplacements.

Cependant, ces moyens optiques peuvent être remplacés par des moyens magnétiques.

Dans un exemple non représenté, on remplace chaque ensemble diode 26-photodétecteur 28 de la figure 1 par un capteur à effet Hall et l'on fixe un aimant sur l'extrémité 30 de la partie mobile du piston correspondant.

Le capteur à effet Hall est ainsi apte à fournir un signal qui est fonction de la distance entre ce capteur et cet aimant. En remplaçant les moyens 32 de la figure 1 par des moyens appropriés de commande du capteur et de traitement des signaux fournis par celui-ci, on est ainsi encore capable de mesurer la distance recherchée.

Dans une variante (non représentée) de cet exemple, l'aimant est fixé à la plaque 24, à côté du capteur à effet Hall, dans le trou 14 correspondant, et au moins l'extrémité 30 de la partie mobile de chaque piston est faite d'un matériau magnétique tel que l'acier.

Le champ magnétique détecté par chaque capteur est alors perturbé par l'extrémité 30 correspondante et le capteur fournit encore un signal qui est fonction de la distance entre cette extrémité 30 et de ce capteur.

En outre, les exemples de l'invention, que l'on a donnés, utilisent des éléments à la fois émetteurs et récepteurs d'ultrasons. L'homme du métier peut adapter ces exemples au cas de transducteurs comprenant des éléments seulement prévus pour émettre des ultrasons et d'autres éléments seulement prévus pour recevoir des ultrasons.

De plus, dans ces exemples, on utilise des transducteurs comprenant une barrette linéaire d'éléments ultrasonores mais l'invention n'est pas limitée à de tels transducteurs. De même que dans le document [1], l'homme du métier peut adapter les exemples donnés à des transducteurs matriciels.

Il faut alors associer des rangées parallèles de pistons à ressorts à un tel transducteur matriciel, ces rangées étant du genre de celle qui a été décrite en faisant référence à la figure 1, et prévoir un clinquant métallique sur les faces arrière des éléments que comporte le transducteur.

On donne ci-après, en faisant référence à la figure 3, un autre exemple de l'invention qui est plus particulièrement utilisable dans le cas où les éléments ultrasonores forment non pas une rangée mais une matrice.

Le transducteur conforme à l'invention, que l'on voit en coupe sur la figure 3, comprend une matrice d'éléments émetteurs-récepteurs d'ultrasons 56 qui sont emprisonnés dans un substrat souple en résine 58, ce substrat étant passif vis-à-vis des ultrasons.

Pour maintenir les éléments piézoélectriques 56 plaqués contre une pièce à contrôler 60, qui est convexe dans l'exemple de la figure 3, le transducteur comprend un ensemble matriciel de pistons à ressort 62 et un boîtier rigide 64 dont le substrat souple 58 est rendu solidaire d'une manière qui sera expliqué par la suite.

Le boîtier 64 comprend un ensemble matriciel de trous parallèles 66 qui sont respectivement associés aux pistons à ressort. Chaque piston à ressort comprend une partie mobile 68, qui est apte à coulisser dans le trou correspondant, et un ressort 70 qui est traversé par cette partie mobile et compris entre le boîtier 64 et l'extrémité 72 de cette partie mobile, qui est la plus proche des éléments 56. Cette extrémité est arrondie, de préférence hémisphérique, comme dans le cas de la figure 1.

Des douilles à billes 74 sont encore prévues pour améliorer le déplacement des parties mobiles 68 dans les trous correspondants 68 comme on le voit sur la figure 3.

Dans l'exemple de cette figure 3, les positions des éléments 56 par rapport à la pièce 60, au cours du déplacement du transducteur, sont déterminées par l'intermédiaire des pistons à ressort et, pour ce faire, chaque piston est associé à un capteur de position 76 comme dans l'exemple de la figure 1.

Dans l'exemple de la figure 3, il s'agit encore d'un capteur optique, comprenant un émetteur de lumière en direction du piston et un récepteur de la lumière réfléchie par l'extrémité arrière de la partie mobile 68 de ce piston, rendue réflectrice à cet effet.

De préférence, des lamelles 78 sont fixées à la surface supérieure du substrat souple 58, respectivement en regard des extrémités hémisphériques 72 des pistons, et forment ainsi un ensemble matriciel. Ces lamelles permettent de répartir les forces verticales exercées par les pistons à ressort. Ces lamelles forment de préférence de fins disques métalliques dont le diamètre est égal à celui des extrémités hémisphériques.

Le transducteur de la figure 3 comprend aussi quatre supports 80, qui forment par exemple des cornières et sont à 90° des uns des autres, seuls deux de ces supports étant visible sur la figure 3. Chacun de ces supports est rendu solidaire du substrat souple 58 par l'intermédiaire d'une tige 82 qui est articulée par rapport à ce support. Cette tige 82 est apte à coulisser dans un insert 84 qui est noyé dans le substrat souple en résine 58.

Chacun de ces supports 80 est en outre fixé, à une extrémité d'un axe 86. L'autre extrémité de ces axes est apte à coulisser dans un trou 88 qui traverse le boîtier rigide, comme on le voit sur la figure 3. Ce trou est parallèle aux trous 66 dans lesquels coulissent les parties mobiles des pistons.

L'utilisation des tiges 82 coulissant dans les inserts 84 évite l'apparition de tensions latérales qui risqueraient de déchirer le substrat 58.

En outre, le système mécanique comprenant les supports 80, les tiges 86, les inserts 84, et les axes 82 permet d'empêcher toute rotation du substrat souple 58, et donc de l'ensemble des éléments 56.

Si on le souhaite, on peut mesurer le mouvement du substrat souple 58 par rapport au boîtier 64 au moyen de détecteurs de position 90, du genre des détecteurs 76, et permettant de mesurer la course des axes 86 qui permettent de maintenir le substrat souple.

Sur la figure 3, on voit aussi des ressorts 91 que traversent les tiges 86 et qui sont compris entre les supports 80 et le boîtier rigide 64.

On peut également associer à chacune de ces tiges 86 une autre tige 92 apte à coulisser dans le boîtier rigide 64, à travers une douille à billes 94, et fixée au support correspondant 80. Comme on le voit sur la figure 3, un ressort 96 est alors prévu, entre ce support 80 et le boîtier rigide 64, et traversé par cette autre tige 92.

Le boîtier rigide 64 peut être rendu solidaire d'un boîtier électronique 98 qui peut également servir de manche au transducteur. A la partie supérieure de ce boîtier électronique 98, on voit des éléments 100 permettant à des câbles électriques (non représentés) de sortir de ce boîtier. Ces câbles permettent le transport de signaux fournis par le transducteur et par les capteurs de position 76.

A la base de ce boîtier électronique 90, on voit une embase 102 prévue pour recevoir des connecteurs électriques (non représentés), issus des différents éléments ultrasonores 56 et pour relier ces connecteurs à des moyens électroniques contenus dans le boîtier 98 et permettant de commander ces éléments 56 et de traiter les signaux fournis par ces derniers.

Les tiges 92, qui sont associées aux douilles à billes 94 et aux ressorts 96 pourraient être remplacées par de simples cornières fixées aux supports 80 et aptes à coulisser dans des trous prévus à cet effet dans le boîtier rigide 94.

Par souci de clarté, les diverses connexions électriques qui sont nécessaires au transducteur de la figure 3 ne sont pas représentées.

De même, les divers moyens de commande et de traitement de signaux, qui sont nécessaires au fonctionnement de ce transducteur, ne sont pas représentés. Ces moyens, qui correspondent à un transducteur matriciel, peuvent être déterminés par l'homme du métier, à partir des moyens du même genre qui ont été décrits en faisant référence à la figure 1, à propos d'un transducteur linéaire.

## Revendications

1. Transducteur ultrasonore de contact, à éléments multiples (2), ce transducteur comprenant des moyens (8, 10) de plaquage des éléments sur la surface d'un objet à contrôler (6) et des moyens (26, 28, 34, 36, 38, 40) de détermination des positions des éléments par rapport à l'objet, par l'intermédiaire des moyens de plaquage des éléments, dans lequel chaque élément (2) est au moins émetteur d'ultrasons et les éléments émetteurs (2) sont rigides et assemblés mécaniquement les uns aux autres de manière à former une structure articulée, **caractérisé en ce que** les éléments émetteurs sont des éléments piézoélectriques rigides, emprisonnés dans un substrat souple qui est passif vis-à-vis des ultrasons, dans lequel le transducteur est déplaçable par rapport à l'objet à contrôler (6) et a une surface émettrice déformable qui est formée par des premières faces des éléments et destinée à être en contact avec la surface de cet objet et à partir de laquelle les ultrasons sont émis vers l'objet, des moyens de commande (42) étant prévus pour engendrer des impulsions d'excitation des éléments émetteurs, les moyens (26, 28, 34, 36, 38, 40) de détermination étant prévus pour définir les positions des éléments émetteurs d'ultrasons par rapport à l'objet au cours du déplacement du transducteur,
des moyens de traitement étant prévus pour
- établir, à partir des positions ainsi déterminées, des lois de retard permettant aux éléments émetteurs d'engendrer un faisceau ultrasonore focalisé (F), dont les caractéristiques sont maîtrisées par rapport à l'objet, et
- appliquer ces lois de retard aux impulsions d'excitation,
des éléments récepteurs d'ultrasons, éventuellement constitués par les éléments émetteurs (2), étant destinés à fournir des signaux permettant la formation d'images relatives à l'objet,
les moyens (8, 10) de plaquage étant prévus pour plaquer les éléments émetteurs contre la surface de l'objet et les moyens de détermination étant prévus pour déterminer les positions des éléments émetteurs par rapport à l'objet par l'intermédiaire des moyens de plaquage des éléments émetteurs, dans lequel les moyens pour plaquer les éléments émetteurs contre la surface de l'objet comprennent des éléments mécaniques (8), chaque élément mécanique comprenant une partie (16) qui est mobile par rapport à une partie rigide (12) du transducteur, une première extrémité de cette partie mobile étant apte à presser des éléments émetteurs contre la surface de l'objet,
et les moyens de détermination des positions des éléments émetteurs par rapport à l'objet comprennent
- des premiers moyens (26, 28, 34, 48, 52) prévus pour déterminer les positions des éléments émetteurs (2) par rapport à la partie rigide (12) du transducteur, par mesure de la déformation de la surface émettrice, et pour fournir des signaux représentatifs des positions ainsi déterminées, les premiers moyens comprenant
• des moyens (26, 28, 48, 52) de mesure de distance, prévus pour mesurer la distance d'une deuxième extrémité (30) de la partie mobile (16) de chaque élément mécanique (8) par rapport à une zone (29) de la partie rigide (12) du transducteur et
• des moyens (34) de traitement auxiliaire prévus pour déterminer les positions des éléments émetteurs par rapport à la partie rigide du transducteur, à partir des distances ainsi déterminées,
- des deuxièmes moyens (36, 38) prévus pour déterminer la position et l'orientation de cette partie rigide (12) par rapport à l'objet et pour fournir des signaux représentatifs de la position et de l'orientation ainsi déterminées et
- des troisièmes moyens (40) prévus pour fournir les positions des éléments émetteurs par rapport à l'objet à partir des signaux fournis par les premiers et deuxièmes moyens,
dans lequel les moyens (26, 28, 48, 52) de mesure de distance sont prévus pour mesurer optiquement la distance de la deuxième extrémité (30) de la partie mobile (16) de chaque élément mécanique (8) par rapport à une zone (29) de la partie rigide (12), comprennent
- des moyens d'émission de lumière (26, 48) fixés à la partie rigide et prévus pour émettre une lumière vers cette deuxième extrémité, cette deuxième extrémité étant apte à réfléchir cette lumière, et
- des moyens de réception de lumière (28, 52) fixés à la partie rigide et prévus pour recevoir la lumière ainsi réfléchie, ces moyens de réception de lumière étant aptes à fournir des signaux représentatifs de la distance de cette deuxième extrémité par rapport à la zone correspondante.

2. Transducteur selon la revendication 1, dans lequel la première extrémité (20) de chaque partie mobile (16) est arrondie.

3. Transducteur selon l'une quelconque des revendications 1 et 2, dans lequel la partie rigide (12) du transducteur comporte des trous (14) parallèles, dans lesquels les parties mobiles (16) sont respectivement aptes à coulisser, et chaque élément mécanique comprend en outre des moyens élastiques (18) qui sont aptes à éloigner de la partie rigide la première extrémité de la partie mobile correspondant à cet élément mécanique.

4. Transducteur selon la revendication 3, dans lequel chaque élément mécanique comprend en outre, dans le trou qui lui correspond, un moyen (22) dans lequel est apte à coulisser, à faible frottement, la partie mobile de cet élément mécanique.

5. Transducteur selon l'une quelconque des revendications 1 à 4, dans lequel les moyens d'émission de lumière et les moyens de réception de lumière comprennent respectivement un photo-émetteur (26) et un photo-détecteur (28) qui sont fixés à la partie rigide (12), en regard de la deuxième extrémité (30).

6. Transducteur selon la revendication 5, dans lequel les moyens d'émission de lumière et les moyens de réception de lumière comprennent respectivement une première fibre optique (48) apte à transmettre la lumière et à envoyer cette lumière vers la deuxième extrémité (30) et une deuxième fibre optique (52) apte à transmettre la lumière réfléchie par cette deuxième extrémité.

7. Transducteur selon l'une quelconque des revendications 1 à 6, dans lequel les moyens optiques de mesure de distance (26, 28, 48, 52) utilisent des faisceaux lumineux continus.

8. Transducteur selon l'une quelconque des revendications 1 à 6, dans lequel les moyens optiques de mesure de distance (26, 28, 48, 52) utilisent des faisceaux lumineux discontinus, en particulier des trains d'ondes lumineuses.

9. Transducteur selon l'une quelconque des revendications 1 à 8, dans lequel les moyens pour plaquer les éléments émetteurs comprennent en outre une lame (10) qui recouvre des deuxièmes faces des éléments émetteurs, la première extrémité de la partie mobile de chaque élément mécanique (8) étant apte à presser des éléments émetteurs contre la surface de l'objet (6) par l'intermédiaire de la lame, cette lame étant apte à répartir les forces exercées par les éléments mobiles sur les éléments émetteurs par l'intermédiaire de la lame.

10. Transducteur selon l'une quelconque des revendications 1 à 8, comprenant en outre des lamelles dont le nombre est égal à celui des éléments émetteurs et qui sont fixées à la face du substrat souple qui est située en regard des éléments mécaniques, chaque lamelle étant en regard de la partie mobile de l'un de ces éléments mécaniques, la première extrémité de cette partie mobile étant apte à presser des éléments émetteurs contre la surface de l'objet par l'intermédiaire de la lamelle en regard de laquelle elle se trouve.

## Patentansprüche

1. Kontakt-Ultraschallwandler mit vielen Elementen (2), wobei dieser Wandler Mittel (8, 10) zum Anlegen der Elemente an die Oberfläche eines zu prüfenden Objekts (6) und Mittel (26, 28, 34, 36, 38, 40) zum Bestimmen der Positionen der Elemente in Bezug auf das Objekt über die Mittel zum Anlegen der Elemente enthält, wobei jedes Element (2) zumindest ein Ultraschallsender ist und die Sendeelemente (2) starr ausgeführt und mechanisch miteinander zusammengefügt sind, so dass sie eine gelenkige Struktur bilden, **dadurch gekennzeichnet, dass** die Sendeelemente starre piezoelektrische Elemente sind, die in einem nachgiebigen Substrat eingeschlossen sind, das gegenüber Ultraschall passiv ist, wobei der Wandler in Bezug auf das zu prüfende Objekt (6) verlagert werden kann und eine verformbare Sendefläche aufweist, die aus ersten Seiten der Elemente gebildet und dazu bestimmt ist, mit der Fläche dieses Objekts in Kontakt zu stehen und von welcher der Ultraschall zum Objekt gesendet wird, wobei Steuermittel (42) vorgesehen sind, um Erregungsimpulse der Sendeelemente zu erzeugen, wobei die Bestimmungsmittel (26, 28, 34, 38, 40) dazu vorgesehen sind, Positionen der Ultraschallsendeelemente in Bezug auf das Objekt während der Verlagerung des Wandlers zu definieren,
wobei Verarbeitungsmittel vorgesehen sind, um
- ausgehend von den so bestimmten Positionen Verzögerungsgesetze festzulegen, die den Sendeelementen ermöglichen, ein fokussiertes Ultraschallbündel (F) zu erzeugen, dessen Charakteristika in Bezug auf das Objekt beherrscht werden, und
- diese Verzögerungsgesetze auf die Erregungsimpulse anzuwenden,
wobei Ultraschall-Empfangselemente, die gegebenenfalls aus den Sendeelementen (2) bestehen, dazu bestimmt sind, Signale zu liefern, welche die Bildung von objektbezogenen Bildern ermöglicht,
wobei die Anlegemittel (8, 10) dazu vorgesehen sind, die Sendeelemente an die Fläche des Objekts anzulegen und die Bestimmungsmittel dazu vorgesehen sind, die Positionen der Sendeelemente in Bezug auf das Objekt über die Mittel zum Anlegen der Sendelemente zu bestimmen, wobei die Mittel zum Anlegen der Sendelemente an die Fläche des Objekts mechanische Elemente (8) enthalten, wobei jedes mechanische Element einen Abschnitt (16) aufweist, der in Bezug auf einen starren Abschnitt (12) des Wandlers beweglich ist, wobei ein erstes Ende dieses beweglichen Abschnitts dazu geeignet ist, Sendeelemente an die Fläche des Objekts zu drücken,
und wobei die Mittel zum Bestimmen der Positionen der Sendeelemente in Bezug auf das Objekt umfassen:
- erste Mittel (26, 28, 34, 48, 52), die dazu vorgesehen sind, um die Positionen der Sendeelemente (2) in Bezug auf den starren Abschnitt (12) des Wandlers durch Messen der Verformung der Sendefläche zu bestimmen und um für die so bestimmten Positionen repräsentative Signale zu liefern, wobei die ersten Mittel enthalten:
• Mittel (26, 28, 48, 52) zur Abstandsmessung, die dazu vorgesehen sind, den Abstand eines zweiten Endes (30) des beweglichen Abschnitts (16) von jedem mechanischen Element (8) in Bezug auf einen Bereich (29) des starren Abschnitts (12) des Wandlers zu messen, und
• Hilfsverarbeitungsmittel (34), die dazu vorgesehen sind, die Postionen der Sendeelemente in Bezug auf den starren Abschnitt des Wandlers ausgehend von den so bestimmten Abständen zu bestimmen,
- zweite Mittel (36, 38), die dazu vorgesehen sind, die Position und die Ausrichtung dieses starren Abschnitts (12) in Bezug auf das Objekt zu bestimmen und für die so bestimmte Position und Ausrichtung repräsentative Signale zu liefern, und
- dritte Mittel (40), die dazu vorgesehen sind, die Positionen der Sendeelemente in Bezug auf das Objekt ausgehend von den von den ersten und den zweiten Mitteln gelieferten Signalen zu liefern,
wobei die Mittel (26, 28, 48, 52) zur Abstandsmessung dazu vorgesehen sind, optisch den Abstand des zweiten Endes (30) des beweglichen Abschnitts (16) von jedem mechanischen Element (8) in Bezug auf einen Bereich (29) des starren Abschnitts (12) zu messen, enthaltend
- Lichtemissionsmittel (26, 48), die an den starren Abschnitt befestigt sind und dazu vorgesehen sind, ein Licht zu diesem zweiten Ende hin zu emittieren, wobei dieses zweite Ende dazu geeignet ist, dieses Licht zu reflektieren, und
- Lichtempfangsmittel (28, 52), die an den starren Abschnitt befestigt und dazu vorgesehen sind, das so reflektierte Licht zu empfangen, wobei diese Lichtempfangsmittel dazu geeignet sind, Signale zu liefern, die für den Abstand dieses zweiten Endes in Bezug auf den entsprechenden Bereich repräsentativ sind.

2. Wandler nach Anspruch 1, wobei das erste Ende (20) eines jeden beweglichen Abschnitts (16) abgerundet ist.

3. Wandler nach einem der Ansprüche 1 und 2, wobei der starre Abschnitt (12) des Wandlers parallel verlaufende Lochungen (14) aufweist, in welchen die beweglichen Abschnitte (16) jeweils verschiebbar sind, und wobei jedes mechanische Element ferner Federmittel (18) aufweist, die dazu geeignet sind, das erste Ende des beweglichen Abschnitts, das diesem mechanischen Element entspricht, von dem starren Abschnitt wegzubringen.

4. Wandler nach Anspruch 3, wobei jedes mechanische Element ferner in der diesem entsprechenden Lochung ein Mittel (22) enthält, in welchem der bewegliche Abschnitt dieses mechanischen Elements mit geringer Reibung gleitbeweglich ist.

5. Wandler nach einem der Ansprüche 1 bis 4, wobei die Lichtemissionsmittel und die Lichtempfangsmittel jeweils einen Lichtemitter (26) und einen Lichtdetektor (28) enthalten, die an den starren Abschnitt (12) dem zweiten Ende (30) gegenüberliegend befestigt sind.

6. Wandler nach Anspruch 5, wobei die Lichtemissionsmittel und die Lichtempfangsmittel jeweils eine erste optische Faser (48) enthalten, die dazu geeignet ist, das Licht zu übertragen und dieses Licht an das zweite Ende (30) zu leiten, sowie eine zweite optische Faser (52), die dazu geeignet ist, das von diesem zweiten Ende reflektierte Licht zu übertragen.

7. Wandler nach einem der Ansprüche 1 bis 6, wobei die optischen Abstandsmessmittel (26, 28, 48, 52) kontinuierliche Lichtbündel verwenden.

8. Wandler nach einem der Ansprüche 1 bis 6, wobei die optischen Abstandsmessmittel (26, 28, 48, 52) diskontinuierliche Lichtbündel, insbesondere Lichtwellenzüge, verwenden.

9. Wandler nach einem der Ansprüche 1 bis 8, wobei die Mittel zum Anlegen der Sendeelemente ferner einen Steg (10) enthalten, der die beiden Seiten der Sendeelemente bedeckt, wobei das erste Ende des beweglichen Abschnitts eines jeden mechanischen Elements (8) dazu geeignet ist, die Sendeelemente an die Fläche des Objekts (6) über den Steg anzudrücken, wobei dieser Steg dazu geeignet ist, die von den beweglichen Elementen auf die Sendelemente ausgeübten Kräfte über den Steg zu verteilen.

10. Wandler nach einem der Ansprüche 1 bis 8, ferner enthaltend Lamellen, deren Anzahl gleich der der Sendeelemente ist und die an diejenige Seite des nachgiebigen Substrats befestigt sind, die den mechanischen Elementen gegenüberliegt, wobei jede Lamelle dem beweglichen Abschnitt eines dieser mechanischen Elemente gegenüberliegt, wobei das erste Ende dieses beweglichen Abschnitts dazu geeignet ist, die Sendelemente über diejenige Lamelle an die Fläche des Objekts anzudrücken, welcher es gegenüberliegt.

## Claims

1. Ultrasonic contact transducer with multiple elements (2), this transducer being **characterised in that** it comprises means (8, 10) of bringing the elements into contact with the surface of an object to be checked (6) and means (26, 28, 34, 36, 38, 40) of determining the positions of the elements relative to the object, using the means of bringing the elements into contact, and **in that** each element (2) is at least an ultrasonic emitter and the emitting elements (2) are rigid and are assembled to each other mechanically so as to form an articulated structure, the transducer being **characterized in that** the emitting elements are rigid piezoelectric elements trapped in a flexible substrate that is passive with regard to ultrasounds,in which the transducer can be moved relative to the object to be checked (6) and has a deformable emitting surface formed by first faces of the elements and that will be brought into contact with the surface of this object and starting from which ultrasounds are emitted towards the object, control means (42) being provided to generate excitation pulses of the emitting elements, the determination means (26, 28, 34, 36, 38, 40) being designed to define positions of the ultrasound emitting elements relative to the object during displacement of the transducer,
processing means being provided to
- determine, starting from the positions thus determined, delay laws that emitting elements use to generate a focused ultrasonic beam (F) for which the characteristics are controlled with respect to the object, and
- apply these delay laws to the excitation pulses,
ultrasound receiving elements, possibly composed of the emitting elements (2), being designed to supply signals used to form images related to the object,
the means (8, 10) for bringing into contact being provided to bring the emitting elements into contact with the surface of the object and the determination means being provided to determine the positions of the emitting elements relative to the object through the means bringing the emitting elements into contact, in which the means for bringing the emitting elements into contact with the surface of the object comprise mechanical elements (8), each mechanical element including a portion (16) that is free to move relative to a rigid portion (12) of the transducer, a first end of this moving portion being capable of pressing emitting elements into contact with the surface of the object,
and the means of determining the positions of the emitting elements relative to the object comprise
- first means (26, 28, 34, 48, 52) provided to determine the positions of the emitting elements (2) relative to the rigid portion (12) of the transducer, by measuring the deformation of the emitting surface, and to output signals representative of the positions thus determined, the first means comprising
• distance measurement means (26, 28, 48, 52), provided to measure the distance between a second end (30) of the moving portion (16) of each mechanical element (8) and an area (29) of the rigid portion (12) of the transducer and
• auxiliary processing means (34) provided to determine the positions of the emitting elements with respect to the rigid portion of the transducer, using the distances thus determined,
- second means (36, 38) provided to determine the position and orientation of this rigid portion (12) with respect to the object and to output signals representative of the position and the orientation thus determined and
- third means (40) provided to output the positions of the emitting elements with respect to the object using signals output by the first and second means,
in which the distance measurement means (26, 28, 48, 52) are provided to optically measure the distance between the second end (30) of the moving portion (16) of each mechanical element (8) and an area (29) of the rigid portion, and comprise
- light emission means (26, 48) fixed to the rigid portion and designed to emit light towards this second end, this second end being capable of reflecting this light, and
- light reception means (28, 52) fixed to the rigid portion and provided to receive the light thus reflected, these reception means being capable of outputting signals representative of the distance between this second end and the corresponding zone.

2. Transducer according to claim 1, in which the first end (20) of each moving portion (16) is rounded.

3. Transducer according to any one of claims 1 and 2, in which the rigid portion (12) of the transducer comprises parallel holes (14) in which the moving portions (16) are respectively free to slide, and each mechanical element also includes elastic means (18) capable of separating the first end of the moving portion corresponding to this mechanical element, from the rigid portion.

4. Transducer according to claim 3, in which each mechanical element also comprises a means (22) in the hole corresponding to it, in which the moving portion of this mechanical element is free to slide with low friction.

5. Transducer according to one of claims 1 to 4, in which the light emission means and the light reception means include a photo-emitter (26) and a photo-detector (28) respectively, fixed to the rigid portion (12) facing the second end (30).

6. Transducer according to claim 5, in which the light emission means include a first optical fibre (48) to transmit light and send the light to the second end (30), and the light reception means include a second optical fibre (52) to transmit light reflected by this second end.

7. Transducer according to any one of claims 1 to 6, in which the optical distance measurement means (26, 28, 48, 52) use continuous light beams.

8. Transducer according to any one of claims 1 to 7, in which the optical distance measurement means (26, 28, 48, 52) use discontinuous light beams and particularly trains of light waves.

9. Transducer according to any one of claims 1 to 8, in which the means of bringing the emitting elements into contact also include a blade (10) that covers second faces of the emitting elements, the first end of the moving portion of each mechanical element (8) being capable of pressing emitting elements in contact with the surface of the object (6) through the blade, this blade being capable of distributing forces applied by the moving elements on the emitting elements through the blade.

10. Transducer according to one of claims 1 to 9, also comprising strips, the number of which is equal to the number of emitting elements and that are fixed to the face of the flexible substrate that is located facing the mechanical elements, each strip facing the moving portion of one of these mechanical elements, the first end of this moving portion being capable of pressing the emitting elements in contact with the surface of the object through the strip facing it.
